# EUROPÄISCHE PATENTSCHRIFT

(11) **EP 0 593 001 B1**
(45) Veröffentlichungstag und Bekanntmachung des Hinweises auf die Patenterteilung: **05.02.1997**
(21) Anmeldenummer: 93116476.8
(22) Anmeldetag: 12.10.1993
(51) Int. Cl.: B21B 1/46, B22D 11/12

(54) **Verfahren und Anlage zur Herstellung von warmgewalzten Bändern oder Profilen aus stranggegossenem Vormaterial**
Method and device for making hot-rolled strips or beams from continuously cast material
Méthode et dispositif pour manufacture de tôles ou poutres laminées à chaud en matière coulée

(30) Priorität: 13.10.1992 DE 4234454
(43) Veröffentlichungstag der Anmeldung: 20.04.1994
(73) Patentinhaber: SMS SCHLOEMANN-SIEMAG AKTIENGESELLSCHAFT, D-40237 Düsseldorf (DE)
(72) Erfinder: Krüger, Bernd, D-41462 Neuss (DE)
(74) Vertreter: Valentin, Ekkehard, Dipl.-Ing.

(56) Entgegenhaltungen:
- EP-A- 0 413 169
- CH-A- 609 592
- DE-A- 4 017 928

## Beschreibung

Die Erfindung betrifft ein Verfahren sowie eine Anlage zur Herstellung von warmgewalzten Bändern oder Profilen aus endlos stranggegossenem Vormaterial in aufeinanderfolgenden Arbeitsschritten einer Fertigstraße, wobei das in einer oder mehreren Gießmaschinen endlos stranggegossene Vormaterial nach Erstarrung in Strangstücke zerteilt und die Strangstücke im Durchlauf durch einen Ausgleichsofen in einer Heizzone auf Walztemperatur erwärmt, sodann in eine Pufferzone und danach in eine Speicherzone und aus dieser in die Fertigstraße überführt und darin fertiggewalzt wird.

In modernen CSP-Produktionsanlagen werden als Vormaterial für die Fertigstraße stranggegossene Dünnbrammen eingesetzt, die beispielsweise eine Dicke von weniger als 70 mm, vorzugsweise von 50 mm, haben. Die Dünnbrammen werden von einem in einer Stranggießmaschine erzeugten endlosen Gußstrang abgetrennt, und zwar jeweils mit einer Länge, die dem geforderten Coil-Gewicht für das fertige Warmbreitband entspricht. Die Gießgeschwindigkeit von Stranggießmaschinen für Dünnbrammen-Strangguß ist relativ gering, während die Einzugsgeschwindigkeit einer zugeordneten kontinuierlichen Warmbreitband-Fertigstraße etwa um den Faktor 2 bis 4 höher liegt. Deshalb ist es vorteilhaft einer kontinuierlichen Fertigstraße wenigstens zwei Gießmaschinen zuzuordnen, derart, daß Dünnbrammen abwechselnd von jedem der beiden endlosen Gußstränge abgetrennt und anschließend jeweils der Fertigstraße zur Auswalzung zugeführt werden. Mit Hilfe beispielsweise zweier Längs/Quer/Längs-Transportsysteme, sogenannter Fähren, werden die Dünnbrammen aus der jeweiligen Gießlinie heraus in Fluchtlinie mit der Warmbreitband-Fertigstraße gebracht, damit sie dann in diese eingezogen werden können. Bei einer bekannten Ausführung derartiger Anlagen weist diese zwei Einstrang-CSP-Gießmaschinen mit je einem Ausgleichsofen und je einer Fähre, sowie für beide Stränge einen gemeinsamen Halteofen vor der CSP-Walzenstraße auf. In jedem Ausgleichsofen ist aufeinanderfolgend eine Heizzone, ein Systempuffer und ein Speicherofenteil angeordnet. In der Heizzone werden die Dünnbrammen auf Walztemperatur aufgeheizt. Der anschließende Systempuffer ist erforderlich, um die beim wechselweisen Quertransport der Dünnbrammen aus beiden Gießmaschinen in die Walzenstraße erforderliche Transportzeit zu überbrücken. Der Speicherofen schafft die Möglichkeit, begrenzte Stillstandszeiten der Walzenstraße, hervorgerufen beispielsweise durch Walzenwechsel oder Störungen, bei fortlaufender Gußstrangproduktion zu überbrücken.

Bei einer solchen Anlage beträgt beispielsweise die Dicke der Dünnbramme 50 mm, die Breite 1550 mm, die Länge der Dünnbramme 44 m, die Gießgeschwindigkeit 5,5 m/min. und die Einzugsgeschwindigkeit der kontinuierlichen Warmbreitband-Fertigstraße 0,29 m/s entsprechend 17,4 m/min. Hierbei liegt die Einzugsgeschwindigkeit um den Faktor 3,2 höher als die Gießgeschwindigkeit. die Länge der Heizzone beträgt ca. 40 m, die Längen vom Systempuffer und dem Speicherofenteil betragen zusammen ca. 105 m, die Länge der Fähre 49 m und die Länge des Halteofens 49 m. Das ergibt bei der als Beispiel angenommenen CSP-Anlage eine Länge der Ofenanlage von ca. 147 m und einschließlich der Fähren von 194 m und zusammen mit dem vor der Walzenstraße angeordneten Halteofen eine Gesamt Länge von 245 m. Eine Anlage von dieser Länge ist äußerst kostenaufwendig und erfordert vergleichsweise viel Platz.

Zur Vermeidung dieser Nachteile wurde ein Anlagenkonzept für die Herstellung von Stahlband gemäß EP 0 413 169 A1 vorgeschlagen. Zur Verringerung der Investitionskosten und des Flächenbedarfs sowie zur Verbesserung der Temperaturführung ist das bekannte Fertigwalzwerk entgegengesetzt zur Ausförderrichtung der Stahlbandgießanlage mit seitlichem Versatz angeordnet, wobei neben den in Auslaufrichtung der Stahlbandgießanlage fördernden Ausgleichsöfen ein entgegengesetzt in Richtung Fertigwalzwerk fördernder, mittig angeordneter Temperaturausgleichsofen vorgesehen ist und die drei parallel nebeneinander liegenden Ausgleichsöfen durch eine stirnseitige Quertransportvorrichtung verbunden sind.

Nachteilig ergeben sich durch die einmalige Umkehr der Transportrichtung der Dünnbrammen sehr unterschiedliche Verweilzeiten von Anfang und Ende der Dünnbrammen im Ausgleichsofen und damit ungünstige Temperaturverteilungen über die Länge der Dünnbramme. Ein weiterer Nachteil des bekannten Anlagenkonzepts ergibt sich dadurch, daß die Ofenanlage unter der Gießanlage hindurchgeführt werden muß.

Aus der DE-A-4 017 928 ist ein Verfahren zur Herstellung von warmgewalzten Bändern oder Profilen aus stranggegossenem Vormaterial in aufeinanderfolgenden Arbeitsschritten einer in sich geschlossenen Verfahrenskette bekannt, wobei das endlos stranggegossene Vormaterial nach Erstarrung in einzelne Strangstücke von vorgegebener Länge zerteilt, diese in einem Ausgleichsofen auf Walztemperatur erwärmt und sodann zu vorgegebenen Endabmessungen ausgewalzt werden, wobei zur Überbrückung einer vergleichsweise kurzzeitigen, beispielsweise 10-minütigen Unterbrechung des Walzprozesses ein im ununterbrochenen Gießprozeß anfallendes Strangstück in eine Pufferstrecke des Ausgleichsofens eingebracht wird. Das bekannte Verfahren schlägt zur Überbrückung einer vergleichsweise längeren Unterbrechung des Walzprozesses vor, daß ein im ununterbrochenen Gießprozeß anfallendes Vormaterial in Strangstücke in vorgegebener Länge zerteilt und die Strangstücke unter Verwendung eines als Fähre ausgebildeten Ofenteils aus der Verfahrenskette ausgeschleust und dabei in eine seitlich-parallel versetzte Abstellinie neben der Produktionslinie ausgefahren, fallweise in einem Warmhalteplatz eingelagert und darin gestapelt und nach Behebung der Unterbrechung in umgekehrter Richtung in die Verfahrenskette wieder eingeschleust werden.

Nachteilig sind zur Durchführung dieses Verfahrens aufwendige Anlagenteile erforderlich, beispielsweise ein als Fähre ausgebildeter Ofen mit Mitteln zur Beheizung aufgenommener Strangstücke, wobei diese Mittel so ausgebildet sein müssen, daß sie auch in einer Position des Ofens in der Nebenlinie wirksam sind.

Ausgehend von diesem Stand der Technik liegt der Erfindung die Aufgabe zugrunde, ein Verfahren und eine Anlage zur Herstellung von warmgewalzten Bändern oder Profilen aus stranggegossenem Vormaterial der im Oberbegriff von Anspruch 1 und 2 genannten Art dahingehend zu verbessern, daß diese unter Vermeidung der vorgenannten Nachteile und Schwierigkeiten eine vergleichsweise kurze Ofenanlage und damit einen geringeren Bedarf an Flächen- und Investitionskosten aufweisen, wobei die Anlage zur Überbrückung einer vergleichsweise längeren Unterbrechung des Walzprozesses bei ununterbrochenem Gießprozeß geeignet sein soll.

Die Aufgabe wird bei einem Verfahren entsprechend der im Oberbegriff von Anspruch 1 genannten Art mit der Erfindung durch die kennzeichnenden Merkmale im Anspruch 1 gelöst.

Eine andere, ebenfalls erfindungsgemäße Lösung der Aufgabe wird entsprechend mit den Merkmalen von Anspruch 2 gelöst. Weitere Ausgestaltungen der Erfindung sind entsprechend den Unteransprüchen vorgesehen.

Dadurch, daß das Strangstück nicht innerhalb der Gießlinie in einen darin befindlichen Speicherofenteil eingelagert, sondern unter Verwendung eines neben dem Ausgleichsofen in der Walzlinie angeordneten Speicherofens im Längstransport entgegengesetzt zur Förderrichtung des stranggegossenen Vormaterials in diesen überführt wird, kann ein für dieses Verfahren verwendeter Ausgleichsofen zumindest um die Länge des Speicherofenteils von ca. 55 m beispielsweise von 147 m Gesamtlänge auf 92 m Gesamtlänge verkürzt werden. Damit ergeben sich für die Anlage unter Vermeidung der vorgenannten Nachteile und Schwierigkeiten geringere Investitionskosten infolge des geringeren Flächenbedarfs.

Eine Anlage zur Herstellung von warmgewalzten Bändern oder Profilen aus endlos stranggegossenem Vormaterial in aufeinanderfolgenden Arbeitsschritten einer Fertigstraße zur Durchführung des Verfahrens nach der Erfindung, umfassend zwei CSP-Gießmaschinen bzw. Gießlinien entsprechend dem Oberbegriff von Anspruch 4, ist so ausgelegt, daß der als Speicher ausgebildete Ofenteil innerhalb der Walzlinie in seitlichem Abstand neben den Ausgleichsöfen der Gießlinien angeordnet ist.

Einzelheiten, Merkmale und Vorteile der Erfindung ergeben sich aus der nachstehenden Erläuterung der in den Zeichnungen schematisch dargestellten Ausführungsbeispiele.

Es zeigen:
- Fig. 1: eine CSP-Anlage mit zwei Gießmaschinen und nachgeordneten langgestreckten Ausgleichsöfen sowie mit einer zwischen den Gießlinien angeordneten, eine CSP-Walzenstraße aufweisenden Walzlinie,
- Fig. 2: eine CSP-Anlage mit zwei parallelen Gießlinien mit verkürzten Ausgleichsöfen und einem in der Linie der CSP-Walzenstraße angeordneten Speicherofen,
- Fig. 3: ein Arbeitsdiagramm der Anlage gemäß Fig. 2 in Form eines Weg/Zeit-Netzplanes.

Die CSP-Anlage nach dem Stand der Technik gemäß Figur 1 weist zwei identisch gleiche Gießlinien (x-x) und eine Walzlinie (y-y) auf. In jeder Gießlinie (x-x) befindet sich eine Gießmaschine (1a, 1b) und eine dieser nachgeordnete Schere (2a, 2b) zum Unterteilen der Gießstränge in einzelne Dünnbrammen. An diese schließt sich eine lange Ofenanlage an mit je einer Heizzone (3a, 3b), einem Systempuffer (4a, 4b) und einem Speicherofen (5a, 5b). Beim gezeigten Beispiel beträgt die Länge einer Heizzone (3) etwa 40 m, die Länge eines Systempuffers (4) ebenfalls ca. 40 m und die Länge eines Speicherofenteils (5a, 5b) c. 67 m. Insgesamt beträgt die Länge der beiden parallelen Ausgleichsöfen ca. 147 m. Diesen Öfen ist eine Quertransporteinrichtung mit je einer Fähre (6a, 6b) in einer Länge von ca. 49 m nachgeordnet. Zwischen den beiden Gießlinien (x-x) ist die Walzlinie (y-y) mit dem Halteofen (7) von ca. 49 m Länge, und der Fertigstraße (8) angeordnet. Letztere umfaßt je drei Vorgerüste und drei Fertiggerüste sowie an der Einzugsseite eine Entzunderungseinrichtung (9).

Die erfindungsgemäß ausgebildete CSP-Anlage gemäß Figur 2 weist in den beiden Gießlinien (x-x) zwei vorkürzte Ausgleichsöfen (3a, 4a; 3b, 4b) auf, umfassend lediglich die Heizzonen (3a, 3b) und die Pufferzonen (4a, 4b). Die Länge einer Heizzone (3a, 3b) beträgt ca. 40 m und einer Pufferzone (4a, 4b) ca. 50 m. Damit ist die Länge einer Ofenanlage vom Stand der Technik von 147 m gemäß Figur 1 auf 92 m gemäß Figur 2 verkürzt. Erfindungsgemäß ist der als Speicher ausgebildete Ofenteil (5) innerhalb der Walzlinie (y-y) in seitlichem Abstand neben den Ausgleichsöfen (3a, 4a; 3b, 4b) angeordnet. Insgesamt verkürzt sich dadurch die Länge der Anlage, gemessen von den Scheren (2a, 2b) bis zum Ende des Halteofens (7), von 245 m auf 190 m. Dabei ist die Anordnung so getroffen, daß der Speicherofenteil (5) sich etwa parallel zu den Heiz- und Pufferzonen (3a, 4a; 3b, 4b) der Ausgleichsöfen erstreckt. Wie ebenfalls aus der Figur 2 erkennbar, ergibt sich bei diesem Layout der Anlage als weiterer Vorteil ein von 40 m auf ca. 50 m verlängerter Systempuffer (4a, 4b) und ein von 67 m auf 80 m verlängerter Speicherofen (5). Bezüglich der Anordnung der Fähren (6a, 6b) und des Halteofens (7) sowie der Fertigstraße (8) ist die Anlage gemäß Fig. 2 gegenüber der Anlage gemäß Fig. 1 unverändert.

Dabei sieht eine Ausgestaltung vor, daß in wenigstens einer der Gießlinien (x-x), vorteilhaft in beiden, ein zusätzlicher Speicherofenteil (20a, 20b) angeordnet sein kann. Durch diese zusätzlichen Ofenteile wird ohne Verlängerung der Ofenanlage die mögliche Überbrückungszeit beim Stillstand der Walzenstraße, beispielsweise infolge Walzenwechsels oder Störung, um jeweils eine Gießlänge von ca. 50 m, d. h. um zweimal ca. 9 Minuten verlängert.

In der Figur 3 ist ein Weg/Zeit-Netzplatz dargestellt. In der Kopfzeile sind mit ca. 190 m Gesamtlänge die Heizzone (3), Systempuffer (4), die Fähren (6a und 6b), die zusätzlichen Speicheröfen (20a und 20b) der Gießlinie (x-x) sowie der Speicherofen (5) und Halteofen (7) der Walzlinie (y-y) mit entsprechenden Längenangaben eingetragen. Das Beispiel zeigt zwei Dünnbrammen (2a, 2b) zum Zeitpunkt Null am Ende der Heizzonen (3a und 3b) und zwei Dünnbrammen (1a, 1b) innerhalb der Systempuffer (4a, 4b). Zum Zeitpunkt t = 70 s sind die Dünnbrammen (1a, 1b) bei einer Transportgeschwindigkeit von 0,75 m/s um 52,5 m in die Fähren (6a, 6b) vorgerückt. Zum Zeitpunkt t = 110 s ist die Dünnbramme (1a) in der Fähre (6a) mit der Fährengeschwindigkeit von 0,25 m/s in 40 Sekunden aus der Gießlinie um 10 m in die Walzlinie (y-y) versetzt eingefahren, während die Fähre (6b) unverändert in der zweiten Gießlinie (x-x) stehenbleibt. Zum Zeitpunkt t = 180 s ist dann die Dünnbramme (1a) aus der Fähre (6a) in den Halteofen (7) um weitere 52,5 m transportiert worden. Dort erreicht sie zum Zeitpunkt t = 220 s nach weiteren 30 m Förderweg den Einzug in die Walzenstraße (8). Bei einer Einzugsgeschwindigkeit von 0,29 m/s erfolgt der Durchlauf der Dünnbramme (1a) durch die Fertigstraße (8) in ca. 152 s. Bei einer Gießgeschwindigkeit von etwa 0,1 m/s und der Länge einer Dünnbramme von 44 m benötigt die Produktion eines 44 m langen Gußstranges 440 s. Weil in zwei Gießlinien je ein Gußstrang endlos produziert wird, steht in jeweils einer versetzten Taktfolge von 220 s eine Dünnbramme (1a, 1b) zur Verfügung. Zwischen einer gesamten Walzzeit von 152 s bei einer Produktionszeit von 220 s für je eine Dünnbramme ergibt sich rein rechnerisch nach jedem Walztakt von 152 s eine Pause von ca. 68 s. Dabei ergibt sich eine Taktfolge in der Weise, daß bei t = 450 s jeweils ein Zyklus abgelaufen ist, innerhalb dessen zwei Dünnbrammen produziert und zum Endprodukt gewalzt sind. Wie aus dem Diagramm ersichtlich, wird zwischen t = 0 und t = 440 s jeweils ein Brammenpaar (1a, 1b) bzw. (2a, 2b) gegossen und um 45 m aus einer Heizzone (3a, 3b) in den Systempuffer (4a, 4b) vorgeschoben. Zwischen t = 180 s und t = 220 s wird die Dünnbramme (1b) mit der Fähre (6b) aus der Gießlinie (x-x) in die Walzlinie (y-y) verfahren und sodann zwischen t = 220 s und t = 290 s, d. h. in 70 s, um 52,5 m aus einer Fähre (6a, 6b) entweder rückwärts fahrend in den Speicherofen (5) oder vorwärts fahrend in den Halteofen (7) transportiert. Darin wird (1b) bis t = 330 s, d. h. 40 s lang, gehalten und sodann zwischen t = 330 s und t = 370 s um weitere 30 m bis zum Einzug an die Fertigstraße (8) tranportiert. Danach wiederholt sich bei t = 450 s = t-Null der Zyklus, nachdem inzwischen an die Stelle von (2a, 2b) bzw. (1a, 1b) nach einem Zyklus von 450 s die Dünnbrammen (3a, 3b) und (2a, 2b) um ca. 44 m entsprechend der Gießgeschwindigkeit von ca. 0,1 m/s vorgerückt sind.

Aus dem Diagramm der Figur 3 geht hervor, daß das Arbeitsverfahren der erfindungsgemäßen Anlage einen zügigen Ablauf aufweist, wobei zwischen jeweils zwei Walztakten von rein rechnerisch zusammen 304 s eine Zwischenzeit von 136 s bzw. 2 x 86 s übrig ist. Die sich hieraus ergebenden Leerlaufzeiten gestatten es, daß die Antriebs-Aggregate der Fertigstraßengerüste während jedes Walzvorganges von 152 s Dauer in einer Hochleistungsstufe betrieben werden können, ohne daß die Elektromotoren thermisch überlastet werden. Das Diagramm zeigt aber andererseits, daß die Zuschaltung einer dritten Gießlinie nicht mehr in den Funktionsablauf passen würde. Mit der Unterbringung von genügend Speicherkapazität innerhalb der Anlage kann die erfindungsgemaß ausgelegte Ofenanlage bei verkürztem Layout genügend überbrückungszeit zur Verfügung stellen, um bei durch Walzenwechsel oder aus anderen Gründen sich ergebenden Stillstandszeiten der Walzenstraße eine ununterbrochene Produktion der Gießmaschinen zumindest bis zum Ende einer oder zweier Gießchargen zu gewährleisten.

## Patentansprüche

1. Verfahren zur Herstellung von warmgewalzten Bändern oder Profilen aus endlos stranggegossenem Vormaterial in aufeinanderfolgenden Arbeitsschritten einer Fertigstraße (8), wobei das in einer oder mehreren Gießmaschinen (1a, 1b) endlos stranggegossene Vormaterial nach Erstarrung in Strangstücke zerteilt und diese im Durchlauf durch einen Ausgleichsofen (3a, 4a; 3b, 4b) zuerst in einer Heizzone (3a, 3b) auf Walztemperatur erwärmt, sodann in eine Pufferzone (4a, 4b) und danach in eine Speicherzone und aus dieser in die Fertigstraße (8) überführt und darin fertiggewalzt werden, **dadurch gekennzeichnet**, daß Strangstücke nach Entnahme aus der Pufferzone (4a, 4b) in eine Fähre (6a, 6b) eingefahren und mit dieser im Quertransport aus der Gießlinie (x-x) in die Walzlinie (y-y) überführt, darin im Längstransport entgegengesetzt zur Förderrichtung des stranggegossenen Vormaterials unter Verwendung eines neben dem Ausgleichsofen (3a, 4a; 3b, 4b) in der Walzlinie (y-y) angeordneten Speicherofens (5) gespeichert und nach Abruf aus dem Speicherofen (5) über eine Fähre (6a, 6b) und fallweise über einen dieser nach- und der Walzenstraße (8) vorgeordneten Halteofen (7) in die Walzenstraße (8) eingeführt und darin zum Endprodukt fertiggewalzt werden.

2. Verfahren zur Herstellung von warmgewalzten Bändern oder Profilen aus endlos stranggegossenem Vormaterial in auf einanderfolgenden Arbeitsschritten einer Fertigstraße (8), wobei das in einer oder mehreren Gießmaschinen (1a, 1b) endlos stranggegossene Vormaterial nach Erstarrung in Strangstücke zerteilt und diese im Durchlauf durch einen Ausgleichsofen (3a, 4a; 3b, 4b) zuerst in einer Heizzone (3a, 3b) auf Walztemperatur erwärmt, sodann in eine Pufferzone (4a, 4b) und danach in eine Speicherzone und aus dieser in die Fertigstraße (8) überführt und darin fertiggewalzt werden, **dadurch gekennzeichnet**, daß ein Strangstück nach Entnahme aus der Pufferzone (4a, 4b) zunächst innerhalb der Gießlinie (x-x) im Längstransport über eine Fähre (6a, 6b) in einen Speicherofen (20a, 20b) und nach Abruf aus dem Speicherofen (20a, 20b) wieder in die Fähre (6a, 6b) zurücktransportiert und mit dieser im Quertransport aus der Gießlinie (x-x) in die Walzlinie (y-y) eingefahren und darin im Vorwärts-Längstransport über den Halteofen (7) zum Fertigwalzen in die Walzenstraße (8) eingeführt wird.

3. Verfahren nach Anspruch 2, wobei ein Strangstück nach Entnahme aus der Pufferzone (4a, 4b) zunächst innerhalb der Gießlinie (x-x) im Längstransport über eine Fähre (6a, 6b) in einen Speicherofen (20a, 20b) und nach Abruf aus dem Speicherofen (20a, 20b) wieder in die Fähre (6a, 6b) zurücktransportiert und mit dieser im Quertransport aus der Gießlinie (x-x) in die Walzlinie (y-y) überführt wird, **dadurch gekennzeichnet**, daß das Strangstück darin zuerst im Rückwärts-Längstransport in einen Speicherofen (5) eingelagert und nach Abruf aus diesem im Vorwärts-Längstransport über die Fähre (6a, 6b) und den Halteofen (7) zum Fertigwalzen in die Walzenstraße (8) eingeführt wird.

4. Anlage zur Herstellung von warmgewalzten Bändern oder Profilen aus endlos stranggegossenem Vormaterial in aufeinan derfolgenden Arbeitsschritten einer Fertigstraße (8), zur Durchführung des Verfahrens nach einem oder mehreren der vorhergehenden Ansprüche, umfassend zwei CSP-Gießmaschinen (1a, 1b) bzw. Gießlinien (x-x) mit jeweils einem Ausgleichsofen (3a, 4a; 3b, 4b) und je einer Fähre (6a, 6b), sowie eine relativ zu den Gießlinien (x-x) seitenversetzte, einen Halteofen (7) aufweisende CSP-Walzenstraße (8), wobei jeder Ausgleichsofen (3a, 4a; 3b, 4b) eine Heizzone (3a, 3b) eine Pufferzone (4a, 4b) sowie einen als Speicher ausgebildeten Ofenteil (5) zum Überbrücken von Stillstandszeiten der Walzenstraße (8) bei fortgesetzter Erzeugung von Endlos-Stranggußmaterial aufweist, **dadurch gekennzeichnet**, daß ein als Speicher ausgebildeter Ofenteil (5) innerhalb der Walzlinie (y-y) in seitlichem Abstand neben den Ausgleichsöfen (3a, 3b; 4a, 4b) der Gießlinien (x-x) angeordnet, und in wenigstens einer der Gießlinien (x-x), vorzugsweise in beiden, ein zusätzlicher Speicherofenteil (20a) bzw. (20b), vom Ausgleichsofen (3, 4) durch einen den Fähren (6a bzw. 6b) entsprechenden Längsabstand getrennt, angeordnet ist.

5. Anlage nach Anspruch 4, **dadurch gekennzeichnet**, daß der Speicherofenteil (5) sich etwa parallel entlang den Heiz- und Pufferzonen (3a, 3b bzw. 4a, 4b) der Ausgleichsöfen erstreckt.

6. Anlage nach Anspruch 4, **dadurch gekennzeichnet**, daß sich die zusätzlichen Speicherofenteile (20a) bzw. (20b) innerhalb der Gießlinien (x-x) etwa parallel entlang dem in der Walzlinie (y-y) befindlichen Halteofen (7) erstrecken.

## Claims

1. Method of manufacturing hot-rolled strips or sections from endless, continuously cast starting material in successive working steps of a finishing train (8), wherein the starting material endlessly and continuously cast in one or more casting machines (1a, 1b) is divided up into length pieces after hardening and these in the course of passage through a compensating oven (3a, 4a; 3b, 4b) are initially heated in a heating zone (3a, 3b) to rolling temperature, then conveyed into a buffer zone (4a, 4b) and thereafter into a storage zone and from this into the finishing train (8) and finish-rolled therein, characterised thereby that after removal from the buffer zone (4a, 4b) length pieces are brought into a ferry (6a, 6b) and ferried by this in transverse transport from the casting line (x-x) into the rolling line (y-y), stored therein in longitudinal transport oppositely to the conveying direction of the continuously cast starting material with use of a storage oven (5) arranged in the rolling line (y-y) near the compensating oven (3a, 4a; 3b 4b), and after recall from the storage oven (5) introduced by way of a ferry (6a, 6b), and from case to case by way of a holding oven (7) arranged downstream thereof and upstream of the rolling train (8), into the rolling train (8) and finish-rolled therein to the end product.

2. Method of manufacturing hot-rolled strips or sections from endless, continuously cast starting material in successive working steps of a finishing train (8), wherein the starting material endlessly and continuously cast in one or more casting machines (1a, 1b) is divided up into length pieces after hardening and these in the course of passage through a compensating oven (3a, 4a; 3b, 4b) are initially heated in a heating zone (3a, 3b) to rolling temperature, then conveyed into a buffer zone (4a, 4b) and thereafter into a storage zone and from this into the finishing train (8) and finish-rolled therein, characterised thereby that after removal from the buffer zone (4a, 4b) a length piece is initially transported within the casting line (x-x) in longitudinal transport by way of a ferry (6a, 6b) into a storage oven (20a, 20b) and after recall from the storage oven (20a, 20b) transported back into the ferry (6a, 6b) and brought by this in transverse transport from the casting line (x-x) into the rolling line (y-y) and introduced in forward longitudinal transport by way of the holding oven (7) into the rolling train (8) for finish rolling.

3. Method according to claim 2, wherein a length piece after removal from the buffer zone (4a, 4b) is initially transported within the casting line (x-x) in longitudinal transport by way of a ferry (6a, 6b) into a storage oven (20a, 20b) and after recall from the storage oven (20a, 20b) is transported back again into the ferry (6a, 6b) and ferried by this in transverse transport from the casting line (x-x) into the rolling line (y-y), characterised thereby that the length piece therein is firstly stored in rearward longitudinal transport into a storage oven (5) and after recall therefrom is introduced in forward longitudinal transport by way of the ferry (6a, 6b) and the holding oven (7) into the rolling train (8) for finish rolling.

4. Plant for the manufacture of hot-rolled strips or sections from endless, continuously cast starting material in successive working steps of a finishing train (8), for the performance of the method according to one or more of the preceding claims, comprising two CSP casting machines (1a, 1b) or casting lines (x-x) each with a respective compensating oven (3a, 4a; 3b, 4b) and a ferry (6a, 6b), as well as a CSP rolling train (8) comprising a holding oven (7) and laterally offset relative to the casting line (x-x), wherein each compensating oven (3a, 4a; 3b, 4b) comprises a heating zone (3a, 3b), a buffer zone (4a, 4b) as well as an oven part (5), which is constructed as a store, for bridging over standstill times of the rolling train (8) during continuous production of endless, continuously cast material, characterised thereby that an oven part (5) constructed as a store is arranged within the rolling line (y-y) at a lateral spacing near the compensating oven (3a, 3b; 4a, 4b) of the casting line (x-x), and an additional storage oven part (20a or 20b), which is separated from the compensating oven (3, 4) by a longitudinal spacing corresponding to the ferry (6a or 6b), is arranged in at least one, preferably in both, of the casting lines (x-x).

5. Plant according to claim 4, characterised thereby that the storage oven part (5) extends approximately parallelly along the heating and buffer zones (3a, 3b or 4a, 4b) of the compensating oven.

6. Plant according to claim 4, characterised thereby that the additional storage oven parts (20a or 20b) within the casting line (x-x) extend approximately parallelly along the holding oven (7) disposed in the rolling line (y-y).

## Revendications

1. Procédé pour la fabrication debandes ou profilés laminés à chaud à partir d'une ébauche coulée en continu, dans des étapes opératoires successives d'un train de finition (8), l'ébauche coulée en continu dans une ou plusieurs machines de coulée (1a,1b) étant sectionnée après rigidification en des tronçons et ceux-ci traversant un four de compensation (3a,4a;3b,4b) pour être d'abord chauffés dans une zone de chauffage (3a,3b) à température de laminage et être ensuite amenés dans une zone tampon (4a,4b) et transférés dans une zone de stockage et, à partir de celle-ci, vers le train de finition (8) pour y être laminés,
caractérisé en ce qu'on introduit les tronçons menant de la zone tampon (4a,4b) dans un chariot (6a,6b) et les transfère à l'aide de celui-ci selon un transport transversal quittant la ligne de coulée (X-X) dans la ligne de laminage (Y-Y), en ce qu'on les y stocke en transport longitudinal opposé au sens de déplacement de l'ébauche coulée en continu, en faisant appel à un four de stockage (5) agencé à côté du four de compensation (3a,4a; 3b, 4b) dans la ligne de laminage (Y-Y) et en ce qu'on les introduit, après transfert du four de stockage (5) via un chariot (6a,6b) et éventuellement un four de maintien (7) agencé en aval dudit chariot et en amont du train de laminage (8), dans ledit train de laminage (8) et en ce qu'on les y lamine afin d'obtenir le produit final.

2. Procédé pour la fabrication de bandes ou profilés laminés à chaud à partir d'une ébauche coulée en continu dans des étapes opératoires successives d'un train de finition (8), l'ébauche coulée en continu dans une ou plusieurs machines de coulée (1a,1b) étant sectionnée après rigidification en des tronçons et ceux-ci traversant un four de compensation (3a,4a;3b,4b) pour être d'abord chauffés dans une zone de chauffage (3a,3b) à température de laminage et être ensuite amenés dans une zone tampon (4a,4b) et puis transférés dans une zone de stockage et, à partir de celle-ci, vers le train de finition (8) pour y être laminés,
caractérisé en ce qu'on transporte un tronçon venant de la zone tampon (4a,4b) d'abord sur la ligne de coulée (X-X), en direction longitudinale, via un chariot (6a,6b) dans un four de stockage (20a, 20b) et, en provenance de celui-ci (20a,20b) à nouveau de retour sur le chariot (6a,6b), et avec celui-ci, selon un transport transversal de la ligne de coulée (X-X) vers la ligne de laminage (Y-Y) pour l'y introduire, au cours du transport longitudinal vers l'avant, via le four de maintien (7) dans le train de laminage (8) en vue du laminage de finition.

3. Procédé selon la revendication 2 dans lequel on transporte un tronçon venant de la zone tampon (4a,4b) d'abord longitudinalement sur la ligne de coulée (X-X) via un chariot (6a,6b) dans un four de stockage (20a,20b) et, en provenance de celui-ci (20a,20b), de nouveau sur le chariot (6a,6b) et avec celui-ci, selon un transport transversal de la ligne de coulée (X-X) vers la ligne de laminage (Y-Y), caractérisé en ce qu'on y entrepose le tronçon d'abord, au cours du transport longitudinal vers l'arrière, dans un four de stockage (5) et, en ce qu'on l'introduit en provenance de celui-ci, au cours du transport longitudinal vers l'avant, via le chariot (6a,6b) et le four de maintien (7) dans le train de laminage (8) en vue du laminage de finition.

4. Installation pour la fabrication de bandes ou profilés laminés à chaud à partir d'une ébauche coulée en continu, dans des étapes opératoires successives d'un train de finition (8), pour la mise en oeuvre du procédé selon l'une ou plusieurs des revendications précédentes, comportant deux machines de coulée CSP( 1a,1b) ou lignes de coulée (X-X) équipées chacune d'un four de compensation (3a,4a;3b,4b) et d'un chariot (6a,6b), ainsi qu'un train de laminage (8) équipé d'un four de maintien (7), décalé latéralement par rapport aux lignes de coulée (X-X), chaque four de compensation (3a,4a;3b,4b) étant équipé d'une zone de chauffage (3a,3b), une zone de tampon(4a, 4b) ainsi qu'une partie de four (5) servant de stockage pour surmonter les périodes transitoires d'arrêt du train de laminage (8) en cas de production d'ébauche continue, caractérisée en ce qu'une partie de four (5) servant au stockage est agencée sur la ligne de laminage (Y-Y), à une distance latérale à côté des fours de compensation (3a,3b;4a,4b) de la ligne de coulée (X-X), et en ce qu'une partie de four de stockage supplémentaire (20a) ou (20b) est agencée dans au moins l'une des lignes de coulée (X-X), de préférance dans les deux lignes de coulée, à une distance longitudinale du four de compensation (3,4) qui correspond aux chariots (6aou 6b).

5. Installation selon la revendication 4 caractérisée en ce que la partie de four de stockage (5) s'étend approximativement parallèlement aux zones de chauffage et tampon (3a,3b ou 4a,4b) des fours de compensation.

6. Installation selon la revendication 4 caractérisée en ce que les parties de four de stockage supplémentaires (20a) ou (20b) s'étendent sur la ligne de coulée (X-X) approximativement parallèlement au four de maintien (7) logé sur la ligne de laminage (Y-Y).
